# EUROPÄISCHE PATENTSCHRIFT

(11) **EP 0 756 058 B1**
(45) Veröffentlichungstag und Bekanntmachung des Hinweises auf die Patenterteilung: **10.11.1999**
(21) Anmeldenummer: 96890114.0
(22) Anmeldetag: 01.07.1996
(51) Int. Cl.: E06B 3/74

(54) **Türrohling**
Doorleaf
Vantail de porte

(30) Priorität: 28.07.1995 AT 129695
(43) Veröffentlichungstag der Anmeldung: 29.01.1997
(73) Patentinhaber: Tilly Holzindustrie GesmbH, 9330 Treibach (AT)
(72) Erfinder:
(74) Vertreter: Matschnig, Franz, Dipl.-Ing.

(56) Entgegenhaltungen:
- DE-C- 553 854
- FR-A- 2 289 691
- FR-A- 2 469 279
- GB-A- 466 892
- GB-A- 553 622
- US-A- 2 020 044

## Beschreibung

Die Erfindung bezieht sich auf einen Türrohling oder Tür aus Massivholz, bestehend aus einer Mittellage, die eine Anzahl vertikaler, aneinanderstoßender Stäbe enthält, und aus an zumindest einer Seite an diese anschließenden Einleimern, wobei die Mittellage samt den Einleimern beidseitig von einer Decklamellenlage überdeckt ist.

Der Trend zur Verwendung natürlicher und leicht entsorgbarer Baumaterialien hat auch bei der Herstellung von Türen dazu geführt, daß nach Möglichkeit auf Spanplatten verzichtet wird, da diese insbesondere Formaldehyd abgeben. Man geht daher immer mehr zu Massivholztüren über. Innentüren, die als Rahmentüren gefertigt sind, werden seit langem ausschließlich aus verleimten Holzteilen hergestellt. Es besteht jedoch auch ein Bedarf nach glatten und massiven Holztüren, die robust sind und sich auch bei wechselnder Temperatur und Luftfeuchtigkeit nicht verziehen.

Aus der US 3,165,792 A ist eine Tür der eingangs genannten Art bekannt geworden, die einen umlaufenden Rahmen aufweist, in den eine Kernschicht oder Mittellage aus vertikal verlaufenden, aneinanderstoßenden Stäben eingelegt ist. Diese Mittellage ist beidseitig von einer zweischichtigen Decklage überdeckt, die aus einer auf die Stäbe aufgeleimten Unterfurnierlage und einer auf diese aufgeleimten Außenfurnierlage besteht. Um ein Verwerfen der Tür zu verhindern, sind nicht alle Stäbe der Mittelschicht durchgehend ausgebildet, vielmehr sind einige Außenstäbe und ein Mittelstab in je zwei kurze und einen längeren Stab unterteilt. Dies zeigt, daß die Konstruktion prinzipiell anfällig gegen ein Verwerfen bzw. Verziehen ist. Der umlaufende Rahmen muß weiters einen eingefrästen und gleichfalls umlaufenden Absatz zur bündigen Aufnahme einer genau passenden, inneren Furnierlage aufweisen, wodurch die Herstellung erschwert wird, insbesondere falls Türrohlinge produziert werden sollen.

Die GB 533 622 A zeigt eine Verbundholzplatte mit einer Innenlage aus voneinander durch Zwischenräume getrennten Stäben, wobei an diese Innenlage beidseitig Außenlagen aus lose aneinanderliegenden, d. h. nicht miteinander verleimten Stäben anschließen. Die Faserrichtung der Stäbe der Außenlagen verläuft dabei quer zu der Faserrichtung der Stäbe der Innenlage. Auf die Außenlagen sind Deckfurniere aufgeklebt, die auch seitliche, die Innenlage und die Mittellagen begrenzende Abschlußstäbe überdecken können. Bei dieser bekannten Verbundholzplatte sind weder die Stäbe der Innenlage noch jene der Außenlagen miteinander blockverleimt, wodurch sich eine nur geringe innere Festigkeit ergibt. Die Hohlräume der Innenlage wirken sich ungünstig auf die Schalldämmung der Platte aus.

Aus der FR 2 469 279 A geht eine Holzplatte hervor, die sich beispielsweise besonders als Tischtennisplatte eignen soll, und die aus drei oder fünf miteinander verleimten Schichten besteht. Diese Schichten bestehen je aus über Nut und Feder miteinander verbundenen Brettchen oder auch aus einer einstückigen Platte, nicht jedoch aus Stäben. Die Faserrichtungen der einzelnen Schichten verlaufen jeweils quer zueinander. Decklamellenlagen sind ebensowenig vorgesehen wie Einleimer.

Es ist eine Aufgabe der Erfindung, einen Türrohling oder eine Tür zu schaffen, die sich - bei vernünftigem Herstellungsaufwand - bei Änderungen von Temperatur und/oder Feuchtigkeit nicht verzieht.

Diese Aufgabe wird mit einem Türrohling der eingangs genannten Art gelöst, bei welchem erfindungsgemäß die Mittellage eine innere Schicht aus blockverleimten Stäben aufweist, sowie zwei äußere Schichten, welche aus blockverleimten Stäben oder Platten bestehen, die mit ihrer Faserrichtung quer zu den Stäben der inneren Schicht bzw. deren Faserrichtung verlaufen.

Die Tür nach der Erfindung weist eine besonders hohe Verzugsfreiheit und Dimensionsstabilität auf und Rißbildungen sind so gut wie ausgeschlossen.

Es hat sich auch als günstig erwiesen, wenn die Einleimer mit den Decklamellenlagen, nicht jedoch mit der Mittellage verleimt sind.

Praxisbewährte Ausführungen zeichnen sich dadurch aus, daß die Decklamellen je 4,5 bis 6,5 mm dick und 80 bis 140 mm breit sind und/oder die Stäbe der inneren Schicht zwischen 15 und 25 mm dick und zwischen 25 und 40 mm breit sind und/oder die Stäbe der äußeren Schichten zwischen 4,5 und 6,5 mm dick und zwischen 85 und 110 mm breit sind.

Die gewünschten Eigenschaften einer Türe nach der Erfindung ergeben sich insbesondere, falls sie unter Verwendung eines Leims der Verleimungsklasse AW 100 heißverpreßt ist.

Die Erfindung samt weiterer Vorteile ist im folgenden an Hand eines Ausführungsbeispiels näher erläutert, das in der Zeichnung veranschaulicht ist. In dieser zeigen Fig. 1 eine schematische Vorderansicht einer Tür nach der Erfindung, Fig. 2 einen Schnitt längs der Linie II-II der Fig. 1, teilweise dargestellt in vergrößerter Darstellung und Fig. 3 einen Schnitt längs der Linie III-III der Fig. 1, gleichfalls nur teilweise dargestellt und vergrößert.

Wie aus den Figuren 1 bis 3 hervorgeht, weist eine Tür 1 bzw Türrohling nach der Erfindung eine Mittellage 2 auf, die dreischichtig aufgebaut ist. Eine innere Schicht 3 besteht aus blockverleimten Stäben 3', die mit ihrer Faserrichtung in Längsrichtung der Tür verlaufen - bei eingebauter Tür somit vertikal. Die Stäbe 3' weisen bei einer bevorzugten Ausführungsform einen rechteckigen Querschnitt von 15 bis 25 mm x 25 bis 40 mm auf.

Auf die innere Schicht 3 sind beidseitig äußere Schichten 4 aufgeleimt, die gleichfalls je aus blockverleimten Stäben 4' besteht. Die Stäbe 4' verlaufen mit ihrer Faserrichtung normal zu den Stäben 3', bei eingebauter Tür 1 somit horizontal und sie besitzen bei einer bevorzugten Ausführung einen Querschnitt von 4,5 bis 6,5 mm x 85 bis 110 mm.

Die Stäbe 3' und 4' können, besonders wenn sie geringe Dicke und Länge aufweisen, ebenso als Platten bezeichnet werden.

Die Mittellage 2 ist an allen vier Seiten von Einleimern 5 umgeben, die als Massivholzstäbe, z.B. mit einem Querschnitt von 45 x 30 bis 55 x 40 mm, ausgebildet sind. Die vier Einleimer 5 bilden somit einen Rechteckrahmen für die Mittellage 2, sie sind bevorzugterweise jedoch nicht mit der Mittellage verleimt.

Auf diesen Aufbau ist beiderseits je eine Lage 6 aus Decklamellen 6' aufgeleimt. Die Decklamellen 6' sind z.B. 4,5 bis 6,5 mm dick und 80 bis 140 mm breit und auch an ihren Kanten miteinander verleimt, sodaß sie je eine Scheibe der gesamten Sandwichkonstruktion der Tür 1 bilden.

Sämtliche genannten Verleimungen erfolgen mit Vorteil mit einem Leim der Verleimungsklasse AW 100 nach DIN 68705, B1.3 unter Heißverpressen.

Die Tür 1 nach der Erfindung besitzt einen sehr guten Absperreffekt. Es ergibt sich eine hohe Verzugsfreiheit und Dimensionsstabilität und die Rißbildungsgefahr ist vernachlässigbar klein.

Der Türrohling wird in den gewünschten, meist Normen entsprechenden Abmessungen hergestellt und später erforderlichenfalls auf die genaue Größe zugeschnitten. Ebenso wurden Ausnehmungen für Beschläge, Falze, Anschläge, etc. gefräst.

Da die Tür 1 bzw. der Türrohling vollständig aus Massivholz besteht, ist die Tür gesundheitsmäßig unbedenklich und kann im Bedarfsfall auch umweltfreundlich entsorgt werden. Dennoch weist sie mechanische Eigenschaften auf, die bisher mit Massivholztüren schwer zu erreichen waren.

## Patentansprüche

1. Türrohling (1) oder Tür aus Massivholz, bestehend aus einer Mittellage (2), die eine Anzahl vertikaler, aneinanderstoßender Stäbe (3') enthält, und aus an zumindest einer Seite an diese anschließenden Einleimern (5), wobei die Mittellage samt den Einleimern beidseitig von einer Decklamellenlage (6) überdeckt ist,
**dadurch gekennzeichnet, daß**
die Mittellage (2) eine innere Schicht (3) aus blockverleimten Stäben (3') aufweist. sowie zwei äußere Schichten (4), welche aus blockverleimten Stäben (4') oder Platten bestehen, die mit ihrer Faserrichtung quer zu den Stäben (3') der inneren Schicht bzw. deren Faserrichtung verlaufen.

2. Türrohling (1) nach Anspruch 1 oder 2, **dadurch gekennzeichnet, daß** die Einleimer (5) mit den Decklamellenlagen (6), nicht jedoch mit der Mittellage (3) verleimt sind.

3. Türrohling (1) nach Anspruch 1 oder 2, **dadurch gekennzeichnet, daß** die Decklamellen (6') je 4,5 bis 6,5 mm dick und 80 bis 140 mm breit sind.

4. Türrohling (1) nach einem der Ansprüche 1 bis 3, **dadurch gekennzeichnet, daß** die Stäbe (3') der inneren Schicht (3) zwischen 15 und 25 mm dick und zwischen 25 und 40 mm breit sind.

5. Türrohling (1) nach einem der Ansprüche 1 bis 4, **dadurch gekennzeichnet, daß** die Stäbe (4') der äußeren Schichten (4) zwischen 4,5 und 6,5 mm dick und zwischen 85 und 110 mm breit sind.

6. Türrohling (1) nach einem der Ansprüche 1 bis 5, **dadurch gekennzeichnet, daß** er unter Verwendung eines Leims der Verleimungsklasse AW 100 heißverpreßt ist.

## Claims

1. Door blank (1) or door of solid wood, consisting of a middle section (2) which contains a number of vertical, mutually adjoining rods (3'), and consisting of inset edge bands (5) adjoining these rods on at least one side, wherein the middle section, together with the inset edge bands, is covered on both sides by a covering plate layer (6),
characterised in that
the middle section (2) has an inner layer (3) of rods (3') glued together to form a block, and two outer layers (4), which consist of plates or rods (4') glued together to form a block, which extend with the direction of their grain transverse to the rods (3') of the inner layer or the grain direction thereof.

2. Door blank (1) according to claim 1 or 2, characterised in that the inset edge bands (5 ) are glued to the cover plate layers (6) but not to the middle section (3).

3. Door blank (1) according to claim 1 or 2, characterised in that the cover plates (6') are each 4.5 to 6.5 mm thick and 80 to 140 mm wide.

4. Door blank (1) according to one of claims 1 to 3, characterised in that the rods (3') of the inner layer (3) are between 15 and 25 mm thick and between 25 and 40 mm wide.

5. Door blank (1) according to one of claims 1 to 4, characterised in that the rods (4') ofthe outer layers (4) are between 4.5 and 6.5 mm thick and between 85 and 110 mm wide.

6. Door blank (1) according to one of claims 1 to 5, characterised in that it is hot-pressed using a glue ofthe adhesive class AW 100.

## Revendications

1. Ebauche de porte (1) ou porte en bois massif, constituée par une couche médiane (2), qui contient des lattes verticales (3') en aboutement, et par des alaises (5) se raccordant à ces lattes au moins d'un côté, la couche médiane ainsi que les alaises étant recouvertes sur leurs deux côtés par une couche de lamelles de recouvrement (6),
caractérisée en ce que
la couche médiane (2) comporte une couche intérieure (3) formée de lattes (3') collées en bloc, ainsi que deux couches extérieures (4), qui sont constituées par des lattes (4') ou des plaques, collées en bloc et dont la direction des fibres s'étend transversalement par rapport aux lattes (3') de la couche intérieure ou à la direction des fibres de ces lattes.

2. Ebauche de porte (1) selon la revendication 1 ou 2, caractérisée en ce que les alaises (5) sont collées aux couches (6) de lamelles de revêtement, mais pas à la couche médiane (3).

3. Ebauche de porte (1) selon la revendication 1 ou 2, caractérisée en ce que les lamelles de revêtement (6) possèdent chacune une épaisseur de 4,5 à 6,5 mm et une largeur de 80 à 140 mm.

4. Ebauche de porte (1) selon l'une des revendications 1 à 3, caractérisée en ce que les lattes (3') de la couche intérieure (3) ont une épaisseur comprise entre 15 et 25 mm et une largeur comprise entre 25 et 40 mm.

5. Ebauche de porte (1) selon l'une des revendications 1 à 4, caractérisée en ce que les lattes (4') des couches extérieures (4) ont une épaisseur comprise entre 4,5 et 6,5 mm et une largeur comprise entre 85 et 110 mm.

6. Ebauche de porte selon l'une des revendications 1 à 5, caractérisée en ce qu'elle est pressée à chaud moyennant l'utilisation d'une colle de la classe de colle AW 100.
